# EUROPÄISCHE PATENTSCHRIFT

(11) **EP 2 503 910 B1**
(45) Veröffentlichungstag und Bekanntmachung des Hinweises auf die Patenterteilung: **18.09.2013**
(21) Anmeldenummer: 10776259.3
(22) Anmeldetag: 29.09.2010
(51) Int. Cl.: A24D 1/02, A24D 3/04

(54) **VERFAHREN ZUR HERSTELLUNG EINES MUNDSTÜCKBELAGS EINER ZIGARETTE**
METHOD FOR PRODUCING A MOUTHPIECE COVER OF A CIGARETTE
PROCÉDÉ DE PRODUCTION D'UN REVÊTEMENT D'EMBOUT D'UNE CIGARETTE

(30) Priorität: 30.09.2009 AT 15452009
(43) Veröffentlichungstag der Anmeldung: 03.10.2012
(73) Patentinhaber: Tannpapier GmbH, 4050 Traun (AT)
(72) Erfinder: GRIESMAYR, Günter, 4600 Wels (AT)
(74) Vertreter: Burger, Hannes
(86) Internationale Anmeldenummer: PCT/AT2010/000355
(87) Internationale Veröffentlichungsnummer: WO 2011/038430

(56) Entgegenhaltungen:
- EP-A1- 2 033 531
- EP-A2- 1 252 832
- WO-A1-79/00269
- WO-A1-2009/106374
- WO-A1-2009/109433
- CH-A- 394 912
- FR-A5- 2 273 443
- GB-A- 2 260 477
- LU-A1- 52 346
- US-A- 4 646 763
- US-A1- 2006 150 991

## Beschreibung

Die Erfindung betrifft ein Verfahren zur Herstellung eines

Zigarettenmundstücks gemäß dem Oberbegriff des Anspruchs 1.

Ferner hat die Erfindung ein Zigarettenmundstück zum Gegenstand.

Unter den Begriffen "Mundstückbelag" und "Filterhülle" wird in diesem Dokument ein "Mundstückbelagpapier" bzw. ein "Filterhüllpapier" verstanden, jedoch soll durch die Verwendung der Begriffe "Mundstückbelag" und "Filterhülle" zum Ausdruck gebracht werden, dass es sich bei den verwendeten Materialien nicht immer um ein Papier handeln muss, so könnte das "Mundstückbelagpapier" bzw. das "Filterhüllpapier" beispielsweise aus einer Kunststofffolie, aus Cellophan etc. hergestellt sein.

Aus der US40943424 A ist ein Verfahren zur Herstellung eines Mundstückbelags einer Zigarette bekannt geworden, bei welchem ein Mundstückbelagpapier mit zufällig angeordneten Mikrolöchern versehen wird, um eine Durchlüftung des Mundstücks zu gewährleisten und somit zu einer Schadstoffreduktion beizutragen.

Bei der Herstellung von Zigaretten kann es auch notwendig sein, das Mundstückbelagpapier exakt zu schneiden, insbesondere dann, wenn ein Logo auf das Mundstückbelagpapier aufgebracht wird.

Das Dokument EP1 252 832 A2 betrifft ein Verfahren zur Herstellung eines Zigarettenmundstücks, wobei ein transparentes Filterhüllmaterial verwendet wird. Das Filterhüllmaterial wird von einem Belagpapier umgeben, welches ein Fenster aufweist, das eine Durchsicht auf die darunter befindliche Filterhülle ermöglicht. Eine aus dem Belagpapier gebildete Papierhülse kann mit einer eingearbeiteten bzw. aufgeklebten transparenten Folie als Fenster versehen sein.

Das Dokument CH 394 912 A bezieht sich auf ein Zigarettenmundstück, welches ein Belagmaterial mit einem Sichtfenster aufweist, welches einen Durchblick auf eine darunter angeordnete Schicht ermöglicht.

Das Dokument US2006/150991 hat ein Zigarettenmundstück zum Gegenstand, bei welchem ein teilweise transparentes Belagmaterial zum Einsatz kommt, um eine Durchsicht auf einen darunter befindlichen Filter zu ermöglichen. Nachteilig an den aus dem Stand der Technik bekannten Lösungen vor allem, dass mit ihnen, das Risiko einer erhöhten Produktion von Ausschuss einhergeht.

Es ist daher eine Aufgabe der Erfindung, die Nachteile des Stands der Technik zu überwinden.

Diese Aufgabe wird mit einem Verfahren der eingangs genannten Art erfindungsgemäß durch die Merkmale des kennzeichnenden Teils des Anspruchs 1 gelöst.

Unter einer Sichtöffnung wird hierbei ein Loch von einer Größe verstanden, die eine Sicht auf eine hinter dem Loch angeordnete Schicht mit freiem Auge ermöglicht.

Durch die entsprechende Größe der Löcher wird zum einen eine sehr gute Durchlüftung des Mundstücks erreicht und zum anderen auch die Möglichkeit geschaffen, die Löcher gut detektieren zu können. Auf diese Weise ist ein exaktes Registrieren der Fenster zu einem auf dem Mundstück angebrachten Logo und somit eine für alle Mundstücke gleich bleibende Positionierung der Logos möglich. Darüber hinaus eröffnet die erfindungsgemaße Lösung auch die Möglichkeit unterschiedlicher optischer Ausgestaltungen des Mundstückes. So könnte beispielsweise ein Teil eines Logos auf einer unter dem Mundstückbelag angeordneten, durch eine Sichtöffnung erkennbare Schicht angebracht sein, während der andere Teil des Logos auf dem Mundstückbelag angebracht sein könnte. Die Sichtbarkeit der Löcher erleichtert auch die Kontrolle, ob die Position der Sichtlöcher der gewünschten entspricht und bei allen produzierten Mundstücken gleich ist, sodass sich im Vergleich zu herkömmlichen Perforationen auch eine gleichbleibende Qualität der hergestellten Mundstücke selbst bei sehr großen Produktionsmengen garantieren lässt. Ein erfindungsgemäßer Mundstückbelag für ein Zigarettenmundstück weist somit zumindest eine Sichtöffnung auf.

Eine vorteilhafte Variante der Erfindung, welche sich auch durch geringe Materialkosten auszeichnet, sieht vor, dass das Mundstückbelagmaterial und/oder das Filterhüllmaterial Papier oder Cellophan ist.

Eine besonders gute Detektierbarkeit der Sichtlöcher und eine Abstimmung der Durchlüftung des Mundstücks lässt sich dadurch erreichen, dass das Mundstückbelagmaterial und/oder das Filterhüllmaterial mit einem vorgebbaren Muster aus mehreren Sichtlöchern versehen wird.

Eine Variante der Erfindung, die neben produktionstechnischen Vorteilen ebenfalls eine gute Detektion der Sichtlöcher und eine exakte Anordnung von weiteren Oberflächenmerkmalen, wie beispielsweise Logos, ermöglicht, sieht vor, dass mehrere, in zumindest einer Reihe angeordnete Sichtlöcher vorgesehen sind.

Insbesondere bei der Verwendung von mechanischen Stanz- bzw. Schneidwerkzeugen kann es aus produktionstechnischer Sicht von Vorteil sein, wenn die zumindest eine Reihe eine lineare Reihe ist. Hierdurch lassen sich Bewegungen des Stanzwerkzeuges relativ zur Papieroberfläche auf ein Minimum reduzieren, sodass ein relativ einfacher Werkzeugaufbau möglich ist. Die Durchlüftung des Mundstücks lässt sich hierbei dadurch weiter verbessern, dass das Mundstückbelagmaterial und/oder das Filterhüllmaterial mit zumindest zwei zueinander parallelen Reihen von Sichtlöchern versehen werden. Hierbei hat es sich auch als besonders vorteilhaft herausgestellt, wenn zumindest ein Fenster aus mehreren räumlich benachbarten Sichtlöchern gebildet wird. In diesem Zusammenhang ist es auch günstig, wenn zumindest zwei Sichtlöcher unterschiedlicher Größe gebildet werden.

Günstigerweise werden die Sichtlöcher durch abschnittsweises Stanzen und/oder Schneiden des Mundstückbelagmaterials und/oder des Filterhüllmaterials hergestellt. Diese Methoden haben sich vor allem hinsichtlich Materialbelastung und der erzielten Qualität der Sichtlöcher als besonders vorteilhaft herausgestellt.

Eine Ausführungsform der Erfindung, deren besondere Vorteile darin zur sehen sind, dass auf sehr einfache Weise eine sehr große Freiheit bei der Positionierung der Sichtlöcher gegeben ist, besteht darin, dass zur Herstellung der Sichtlöcher ein Laser verwendet wird.

Die Herstellung von Sichtlöchern sehr hoher Qualität lässt sich dadurch erzielen, dass zur Herstellung der Sichtlöcher eine mechanische Stanzvorrichtung verwendet wird. Mit der Verwendung einer mechanischen Stanzvorrichtung lassen sich beispielsweise sehr scharfkantige Umrandungen und eine exakte Lochgröße erzielen.

Eine vorteilhafte Variante der Erfindung, welche einen Leimdurchtritt während der Aufbringung des Mundstückbelags bzw. des Filterhüllmaterials auf einen Filterstrang verhindert, sieht vor, dass unter das mit zumindest einer Sichtöffnung versehene Mundstückbelagmaterial und/oder Filterhüllmaterial eine durchgehende Schicht aus einem transparenten oder halbtransparenten Material, beispielsweise Kunststoff, Papier oder Cellophan aufgebracht wird, welche die Sichtöffnung abdeckt. Unter dem Begriff "transparent" wird hierbei verstanden, dass es sich bei dem verwendeten Material um ein im sichtbaren elektromagnetischen Spektralbereich durchsichtiges Material handelt. Als transparent im Sinne dieses Dokuments wird somit ein Material verstanden, welches eine aus Richtung des Betrachters hinter dem Material angeordnete Schicht klar erkennen kann. Der Begriff halbtransparent stellt eine Abstufung der Durchsichtigkeit dar. Bei einem halbtransparenten Material ist die Sichtbarkeit der hinter dem Material angeordneten Schicht gegenüber einem transparenten Material verringert. Dies kann beispielsweise durch eine Einfärbung des transparenten Materials erfolgen.

Ein besonders günstige Ausführungsform der Erfindung sieht hierbei vor, dass als Schicht zum Abdecken der Sichtöffnung eine Cellophanschicht aufgebracht wird. Die CeUophanschicht kann transparent oder intransparent ausgeführt sein. Im Fall einer transparenten Cellophanschicht erlaubt diese einen Durchblick auf eine darunter angeordnete Schicht bzw. Schichten.

Gemäß einer bevorzugten Ausführungsvariante der Erfindung kann die die Sichtöffnung abdeckende Schicht auf das mit zumindest einer Sichtöffnung versehene Mundstückbelagmaterial und/oder Filterhüllmaterial aufgeklebt, aufgeprägt, etc. werden. Dies kann, wie auch weiter unten erwähnt, mittels Heiß- oder Kaltkleben, Hotfoil Stamping, etc. erfolgen.

Nach einer weiteren Variante der Erfindung kann es vorgesehen sein, zur Herstellung der Sichtöffnungen auf zumindest zwei Streifen eines Mundstückbelag- oder Filterhüllpapiers, deren einander zugewandte Kanten voneinander beabstandet sind, eine Schicht aus transparenten oder halbtransparenten Material aufzubringen. Das erfindungsgemäße Mundstückbelagmaterial oder Filterhüllmaterial kann in diesem Fall aus zumindest zwei Papierstreifen und zumindest einem Kunststoffstreifen, insbesondere einem Cellophanstreifen, gebildet sein. Der Kunststoffstreifen ist hierbei zwischen den beiden Papierstreifen angeordnet und ist mit diesen verbunden. Auf die oben erwähnte Weise, lässt sich auf einfache Art eine Sichtöffnung realisieren, ohne dass hierfür ein Heraustanzen oder Herausschneiden der Sichtöffnungen erforderlich ist.

Zur Verbesserung der Eigenschaften des Mundstücks, insbesondere in Hinblick auf die Durchlüflungseigenschaften, kann zwischen dem Mundstückbelagmaterial und dem Filterhüllmaterial zumindest eine Zwischenschicht angeordnet sein. Gemäß einer günstigen Ausführungsform der Erfindung, durch welche die erfindungsgemäßen Vorteile weiter verbessert werden, kann die zumindest eine Zwischenschicht ebenfalls zumindest ein Sichtöffnung aufweisen, wobei das zumindest eine Sichtöffnung der zumindest einen Zwischenschicht kleiner sein kann als das zumindest eine Sichtöffnung des Mundstückbelags. Hierdurch lässt sich auch eine besondere optische Gestaltung des Mundstücks schaffen. Ein zusätzlicher Vorteil dieser Variante der Erfindung besteht darin, dass sich der Mundstückbelag und die Filterhülle exakt zueinander ausrichten und anordnen lassen, da die relative Lage dieser beiden Komponenten zueinander optisch detektiert werden kann.

Die der Erfindung zugrunde liegende Aufgabenstellung lässt sich auch mit einem Zigarettenmundstück der eingangs genannte Art, dadurch lösen, dass das Zigarettenmundstück zumindest abschnittsweise transparent ausgebildet ist und eine Sicht durch den Mundstückbelag und/oder die Filterhülle auf eine darunter liegende Schicht frei gegeben ist.

Der Mundstückbelag kann aus Papier hergestellt sein und ein Muster aus mehreren Sichtlöchern aufweisen. Mehrere Sichtlöcher können auch in zumindest einer Reihe angeordnet sein, wobei die Reihe grundsätzlich beliebig geformt sein kann. So könnte eine Verbindungslinie durch die Reihe beispielsweise eine Gerade, eine sinusförmig oder eine beliebig geformte Kurve sein.

Besonders vorteilhaft hinsichtlich eines Kleberauftrages während des Herstellungsprozesses einer Zigarette ist es, wenn der Mundstückbelag mit einer die zumindest eine Sichtöffnung abdeckenden Schicht aus einem transparenten und/oder halbtransparenten Material beschichtet ist, da auf diese Weise ein Kleberdurchtritt durch die Sichtöffnung verhindert werden kann.

Die Erfindung samt weiteren Vorteilen wird im Folgenden anhand einiger nicht einschränkender Ausführungsbeispiele näher erläutert, welche in den Zeichnungen dargestellt sind. In diesen zeigen schematisch:
- Fig. 1: eine Detailansicht einer erfindungsgemäßen Vorrichtung mit einem Schnitt durch ein - herzustellendes Mundstückbelagpapier;
- Fig. 2: eine Draufsicht auf eine erste Variante des Mundstückbelagpapiers aus Fig. 1;
- Fig. 3: eine Draufsicht auf eine zweite Variante des Mundstückbelagpapiers aus Fig. 1;
- Fig. 4: eine Draufsicht auf eine dritte Variante des Mundstückbelagpapiers aus Fig. 1;
- Fig. 5: eine Draufsicht auf eine vierte Variante des Mundstückbelagpapiers aus Fig. 1;
- Fig. 6: unterschiedliche Varianten von Sichtlöchern des Mundstückbelagpapiers aus Fig. 1;
- Fig. 7: weitere Varianten von Sichtlöchern des Mundstückbelagpapiers aus Fig. 1;
- Fig. 8: das Mundstückbelagpapier aus Fig. 1 mit einem optischen Sensor zur Erfassung von Sichtlöchern;
- Fig. 9: eine Explosionsansicht eines Details eines Aufbau eines erfindungsgemäße Zigarettenmundstücks;
- Fig. 10: eine weitere Variante eines erfindungsgemäßen Mundstückbelagpapiers mit einer auflaminierten Folie;
- Fig. 11: einen Querschnitt durch die Variante aus Fig. 10 entlang der Linie XI-XI;
- Fig. 12: eine Vorrichtung zum Auftragen von Leim auf ein Mundstückbelagpapier;
- Fig. 13: die Vorrichtung aus Fig. 12 mit einem erfindungsgemäßen Mundstückbelagpapier gemäß Fig. 2;
- Fig. 14: die Vorrichtung aus Fig. 12 mit einem erfindungsgemäßen Mundstückbelagpapier gemäß Fig. 11 und 12;
- Fig. 15: einen Querschnitt durch einen Filterstrang mit einem aufzuklebenden Mundstückbelag;
- Fig. 16: eine perspektivische Ansicht einer weiteren Variante eines erfindungsgemäßen Mundstückbelagpapiers;
- Fig. 17: eine Draufsicht auf das Mundstückbelagpapier aus Fig. 23;
- Fig. 18: eine perspektivische Ansicht einer weiteren Variante eines erfindungsgemäßen Mundstückbelagpapiers;

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Gemäß Fig. 1 weist eine erfindungsgemäße Vorrichtung 1 zur Herstellung eines Mundstückbelags 2 und/oder einer Filterhülle einer Zigarette mindestens ein Mittel 3 zum Schneiden und/oder Stanzen von Sichtlöchern 4 in ein Mundstückbelagmaterial und/oder Filterhüllmaterial auf.

Das Mittel 3 zum Schneiden und/oder Stanzen kann beispielsweise ein Lasersystem oder ein mechanisches Stanzgerät sein.

Das Mundstückbelagmaterial und das Filterhüllmaterial sind bevorzugterweise Papier. Mundstückbelag 2 und Filterhülle können aber im Prinzip auch aus jedem anderen geeigneten Material hergestellt sein, beispielsweise aus einer Kunststofffolie oder aus einem Laminat, beispielsweise aus einem Aluminium kaschierten Papier, Cellophan, bedampften Materialien, Gewirken, etc..

Gemäß dem erfindungsgemäßen Verfahren zur Herstellung eines Mundstückbelags 2 und/oder einer Filterhülle einer Zigarette werden das Mundstückbelagmaterial und/oder ein Filterhüllmaterial mit mindestens einem Sichtöffnung 4 vorgebbarer Form versehen. Hierzu werden mittels des Schneide- bzw. Stanzmittels 3 die Sichtlöcher 4 in das Mundstückbelagmaterial bzw. das Filterhüllmaterial geschnitten bzw. gestanzt.

Mit Hilfe des Mittels 3 kann das Mundstückbelagmaterial 2 und/oder das Filterhüllmaterial mit einem vorgebbaren Muster aus mehreren Sichtlöchern 4 versehen werden. Das erfindungsgemäße Mundstückbelagmaterial 2 weist somit ein oder mehrere Sichtlöcher 4 auf, das bzw. die einen Durchblick auf eine darunter anordbare bzw. angeordnete Schicht mit freiem Auge ermöglicht bzw. ermöglichen. Beispielsweise können die Sichtlöcher 4 einen Durchmesser zwischen 0,1 mm und 25 mm, bevorzugterweise zwischen 1 mm und 10 mm aufweisen. Dies hat neben einer guten Detektierbarkeit der Sichtlöcher 4 bei der Herstellung des Zigarettenmundstücks auch eine gute Durchlüftung des Zigarettenmundstücks zur Folge.

Beispiele für unterschiedliche Lochformen und Muster der Sichtlöcher 4 sind in den Figuren 2 bis 7 dargestellt. So kann der erfindungsgemäße Mundstückbelag 2 gemäß den Figuren 2 - 4 mehrere in zumindest einer Reihe angeordnete Sichtlöcher 4 aufweisen. Diese Reihe kann im Prinzip beliebig geformt sein. So kann die Reihe eine lineare Reihe sein oder auch einer Sinusform (Fig. 4) etc. folgen. Auch können zwei oder mehr Reihen nebeneinander bzw. parallel zueinander verlaufend auf dem Mundstückbelag 2 angeordnet sein (Fig. 2).

Wie in Figur 2 dargestellt, kann zwischen zwei benachbarten Sichtlöchern 4 auch je ein Logo 5 auf dem Mundstückbehg 2 angebracht sein.

Gemäß Fig. 3 kann zwischen zwei benachbarten Sichtlöchern 4 auch eine Zonenperforation 6 angeordnet sein.

Fig. 5 zeigt eine derartige Anordnung von Sichtlöchern 4 und Zonenperforationen 6 im größeren Detail.

Gemäß Fig. 6 können die Sichtlöcher 4 beliebige Konturen aufweisen. So können als Konturen der Sichtlöcher 4 beispielsweise geometrischen Grundformen (Kreis, Dreieck, etc.), beliebigen stilisierten Formen (Herz, Blume, etc.) oder auch Schriftzeichen nachgebildet sein.

Wie in Fig. 7 aber auch in Fig. 5 dargestellt, können Fenster 7 beliebiger Form aus mehreren räumlich benachbarten Sichtlöchern 4 gebildet werden. An dieser Stelle sei auch erwährt, dass bei allen genannten Ausführungsformen die Sichtfenster 4 ein und desselben Mundstückbelags 2 und/oder ein und derselben Filterhülle unterschiedliche Größen aufweisen können.

Gemäß Fig. 8 kann die Position der Sichtlöcher 4 mittels eines optischen Sensors 8, beispielsweise eines Infrarotsensors genau erfasst werden. Dies ist vor allem hinsichtlich der Herstellung des Zigarettenmundstücks von großer Bedeutung, da ein exaktes Zuschneiden und Ausrichten des Mundstückbelags zu den anderen Komponenten des herzustellenden Zigarettenmundstücks, wie beispielsweise der Filterhülle, ermöglicht wird.

Wie in Fig. 9 dargestellt kann bei einem mehrteiligen Aufbau eines Zigarettenmundstücks 9 zwischen dem Mundstücksbelag 2 und der Filterhülle 10 auch mindestens eine Zwischenschicht 11 angeordnet sein.
Diese Zwischenschicht 11 kann mit zumindest einem Stoff versehen sein, der eine vorgebbare Funktion, insbesondere die Abgabe eines Aromas und/oder die Beeinflussung von Rauchwerten, aufweist. So könnte die Zwischenschicht 11 beispielsweise aus einem mit wirksamen Substanzen, wie chemisch reaktiven Substanzen, behandelten Papier hergestellt sein.

Weiters kann die Zwischenschicht 11 ebenfalls mindestens eine Sichtöffnung 12 aufweisen, durch die ein Durchblick auf die darunter liegende Schicht, beispielsweise auf die Filterhülle 10 ermöglicht ist. Die Filterhülle 10 kann ebenfalls Sichtlöcher 13 aufweisen, durch die der darunter liegende, hier nicht dargestellte Filter sichtbar sein kann. Die Sichtlöcher 12 der Zwischenschicht 11 können hierbei kleiner sein als die Sichtlöcher 4 des Mundstückbelagpapiers 2. Falls die Filterhülle 10 Sichtlöcher 13 aufweist, so können diese vorteilhafterweise ebenfalls kleiner sein als die Sichtlöcher 12 der Zwischenschicht 11. In dem vorliegenden Zusammenhang bedeutet "kleiner" von geringerem Durchmesser bzw. geringerer Fläche.

Natürlich ist auch ein Aufbau des Mundstücks 9 möglich, bei welchem keine Zwischenschicht 11 zwischen Mundstückbelag 2 und Filterhülle 10 vorgesehen ist.

Weiters sind auch Aufbauten des Zigarettenmundstücks 9 möglich, bei welchen zwischen Mundstückbelag 2 und Filterhülle 10 mehrere Zwischenschichten 11 angeordnet sind. Zur Erzielung besonderer optischer Effekte können die unterschiedlichen Schichten 2, 11, 10 auch (unterschiedlich) eingefärbt sein. An dieser Stelle sei auch angemerkt, dass es bei allen Ausführungsformen der Erfindung nicht zwingend notwendig ist, dass die Filterhülle 10 ebenfalls eine Sichtöffnung 13 aufweisen muss, so könnte die Filterhülle 10 auch wie eine herkömmliche Filterhülle ausgeführt sein.

Gemäß Fig. 10 und 11 kann während der Herstellung unter das mit zumindest einer Sichtöffnung 4 versehene Material des Mundstückbelags 2 und/oder Materials der Filterhülle eine durchgehende Schicht 14 aus einem transparenten oder halbtransparenten Material, beispielsweise Kunststoff, Papier, Cellophan etc., aufgebracht werden, welche die Sichtöffnungen 4 abdeckt. Bevorzugterweise wird als Schicht 14 eine Cellophanschicht aufgebracht. Die Schicht 14 kann auf das Material des Mundstückbelags 2, beispielsweise ein Mundstückbelagpapier, und/oder der Filterhülle aufgeklebt werden. Das Verkleben kann unter Verwendung eines Heißklebers oder auch mittels eines Kaltklebers oder anderer geeigneter Klebeverfahren bzw. Verbindungsvervahren, wie Prägen etc. erfolgen. So kann das Verkleben beispielsweise auch mittels Methoden zur Heißfolienprägung ("Hotfoil Stamping") erfolgen.

Wie aus Fig. 12 ersichtlich ist kann ein Leim- bzw. Kleberauftrag auf den Mundstückbelag 2 mittels einer Leimwalze 15 erfolgen. Der Leim 16 kann hierbei an einer Unterseite des Mundstückbelags 2 aufgetragen werden. Die Bewegungsrichtungen des Mundstückbelags 2 und der Leimwalze 15 sind in den Fig. 12 bis 14 mit Pfeilen angedeutet

Aus Fig. 13 ist erkennbar, dass bei einem Auftragen des Leims 16, dieser durch die Sichtöffnungen 4 austreten kann. Ein Durchquellen des Leims 16 durch die Sichtöffnungen 4 lässt sich gemäß Fig. 14 durch Aufbringen der Schicht 14 auf die Materialbahn des Mundstückbelags 2 verhindern. Der Leim 16 wird gemäß der dargestellten Ausführungsform auf die Kunststoffschicht 14, welche bevorzugterweise eine Cellophanschicht ist, aufgetragen.

Nach Auftrag des Klebers bzw. Leims 16 kann die Materialbahn des Mundstückbelags 2 oder der Filterhülle 10 mittels einer Schneidevorrichtung in einer Vorrichtung zur Herstellung einer Zigarette, einem so genannten Cigarette Maker, vereinzelt werden. In einem weiteren Arbeitsschritt werden die vereinzelten Plättchen des Mundstückbelags 2 auf Filterstränge geklebt ,

Fig. 15 zeigt einen Schnitt durch einen Filterstrang 17, auf welchen ein vereinzeltes Plättschen 18 eines erfindungsgemäßen Mundstückbelags 2 aufgeklebt wird.

Wie aus Fig. 16 erkennbar ist, kann die Schicht 14 auch nur in dem Bereich unter den Sichtöffnungen 4 angeordnet sein, um einen Leimdurchtritt entlang einer Klebespur verhindern zu können.

Wie in Fig. 17 dargestellt, wird das erfindungsgemäße Mundstückbelagmaterial nach dessen Vereinzelung in Plättchen in dem Cigarette Maker auf einen Filterstrang aufgeklebt. Der Filterstrang ist hierbei zwischen den Tabaksträngen einer Doppelzigarette angeordnet. Zur Vereinzelung der Zigaretten wird der Filterstrang durch Schneiden geteilt und die Doppelzigarette in zwei einzelne Zigaretten getrennt.

Gemäß Fig. 18 kann ein Auftrag des Leims 16 in einem Bereich um die und unter den Sichtlöchern 4 erfolgen. Es ist aber auch möglich, dass der Leimauftrag über die gesamte Bobinenbreite des Mundstückbelagmaterials erfolgt.

Abschließend sei festgehalten, dass die Ausführungsbeispiele lediglich mögliche Ausführungsvarianten der erfindungsgemäßen Lösung zeigen, wobei die Erfindung nicht auf die speziell dargestellten Ausführungsvarianten eingeschränkt ist. Insbesondere sind auch Kombinationen der einzelnen Ausführungsvarianten untereinander möglich, wobei diese Variationsmöglichkeiten aufgrund der Lehre zum technischen Handeln der gegenständlichen Erfindung im Können des auf diesem technischen Gebiet tätigen Fachmannes liegen. Es sind auch sämtliche denkbaren Ausführungsvarianten, die den der Erfindung zugrunde liegenden Lösungsgedanken verwirklichen und nicht explizit beschrieben bzw. dargestellt oder durch Kombinationen einzelner Details der dargestellten und beschriebenen Ausführungsvarianten möglich sind, vom Schutzumfang mit umfasst. Ebenso erstreckt sich der Schutz auch auf die einzelnen Komponenten der erfindungsgemäßen Vorrichtung, soweit diese für sich genommen wesentlich zur Realisierung der Erfindung sind.

## Patentansprüche

1. Verfahren zur Herstellung eines Zigarettenmundstücks (9), bei welchem ein Mundstückbelag oder und/oder eine Filterhülle verwendet wird bzw. werden, wobei ein Mundstückbelagmaterial und/oder ein Filterhüllmaterial mit zumindest eine Sichtöffnung (4, 13) vorgebbarer Form aufweist bzw. aufweisen, wobei ein mit einer auflaminierten, die zumindest eine Sichtöffnung (4,13) bedenkenden Kunststoffschicht (14) versehenes Mundstückbelagoder Filterhüllmaterial verwendet wird, **dadurch gekennzeichnet, dass** auf die Kunststoffschicht (14) ein Kleberauftrag erfolgt und hernach das Mundstückbelag- oder Filterhüllmaterial vereinzelt und auf einen Filterstrang (22) aufgeklebt wird.

2. Verfahren nach Anspruch 1, **dadurch gekennzeichnet, dass** auf das mit zumindest einer Sichtöffnung (4, 13) versehene Mundstückbelagmaterial und/oder Filterhüllmaterial eine Schicht (14) aus einem transparenten oder halbtransparenten Material aufgebracht wird, welche die Sichtöffnung (4,13) abdeckt.

3. Verfahren nach Anspruch 2, **dadurch gekennzeichnet, dass** als Schicht (14) eine Cellophanschicht aufgebracht wird.

4. Verfahren nach Anspruch 2 oder 3, **dadurch gekennzeichnet, dass** die Schicht (14) auf das mit zumindest einer Sichtöffnung (4, 13) versehene Mundstückbelagmaterial und/oder Filterhüllmaterial aufgeklebt und/oder aufgeprägt wird.

5. Verfahren nach einem der Ansprüche 1 bis 4, **dadurch gekennzeichnet, dass** das Mundstückbelagsmaterial und/oder das Filterhüllmaterial Papier und/oder Cellophan ist.

6. Verfahren nach einem der Ansprüche 1 bis 5, **dadurch gekennzeichnet, dass** das Mundstückbelagmaterial und/oder das Filterhüllmaterial mit einem vorgebbaren Muster aus mehreren Sichtöffnungen (4, 13) versehen werden.

7. Verfahren nach einem der Ansprüche 1 bis 6, **dadurch gekennzeichnet, dass** mehrere in zumindest einer Reihe angeordnete Sichtöffnungen (4, 13) vorgesehen sind.

8. Verfahren nach Anspruch 7, **dadurch gekennzeichnet, dass** die zumindest eine Reihe eine lineare Reihe ist.

9. Verfahren nach Anspruch 6 oder 7, **dadurch gekennzeichnet, dass** das Mundstückbelagmaterial und/oder das Filterhüllmaterial mit zumindest zwei zueinander parallelen Reihen von Sichtöffnungen (4, 13) versehen werden.

10. Verfahren nach einem der Ansprüche 1 bis 9, **dadurch gekennzeichnet, dass** zumindest ein Fenster (7) aus mehreren räumlich benachbarten Sichtöffnungen (4,13) gebildet wird.

11. Verfahren nach einem der Ansprüche 1 bis 10, **dadurch gekennzeichnet, dass** zumindest zwei Sichtöffnungen (4,13) unterschiedlicher Größe gebildet werden.

12. Verfahren nach einem der Ansprüche 1 bis 11, **dadurch gekennzeichnet, dass** die Sichtöffnungen (4,13) durch abschnittsweises Stanzen und/oder Schneiden des Mundstückbelagmaterials und/oder des Filterhüllmaterials hergestellt werden.

13. Verfahren nach einem der Ansprüche 1 bis 12, **dadurch gekennzeichnet, dass** zur Herstellung der Sichtöffnungen (4, 13) ein Laser verwendet wird.

14. Verfahren nach einem der Ansprüche 1 bis 12, **dadurch gekennzeichnet, dass** zur Herstellung der Sichtöffnungen (4, 13) eine mechanische Stanzvorrichtung verwendet wird.

15. Verfahren nach einem der Ansprüche 1 bis 14, **dadurch gekennzeichnet, dass** das zwischen dem Mundstückbelagmaterial und dem Filterhüllmaterial, zumindest eine Zwischenschicht (11) angeordnet wird.

16. Verfahren nach Anspruch 14 oder 15, **dadurch gekennzeichnet, dass** die zumindest eine Zwischenschicht (11) ebenfalls zumindest ein Sichtöffnung (12) aufweist.

17. Verfahren nach Anspruch 16, **dadurch gekennzeichnet, dass** das zumindest eine Sichtöffnung (12) der zumindest einen Zwischenschicht (11) kleiner ist als das Sichtöffnung (4) des Mundstückbelags (2).

18. Zigarettenmundstück mit einem Mundstückbelag und einer Filterhülle, wobei das Zigarettenmundstück (9,32,38) zumindest abschnittsweise transparent ausgebildet ist und eine Sicht durch den Mundstückbelag (2, 39, 40) und/oder die Filterhülle (10, 34) auf eine darunter liegende Schicht (35) frei gegeben ist, **dadurch gekennzeichnet, dass** es nach einem Verfahren gemäß einem der Ansprüche 1 bis 17 hergestellt ist.

## Claims

1. Method for producing a cigarette mouthpiece (9) in which a mouthpiece cover and/or a filter wrap is or are used, in which a mouthpiece cover material and/or a filter wrap material has or have at least one inspection hole (4, 13) of predeterminable shape, in which a mouthpiece cover or filter wrap material is used provided with a laminated plastic layer (14) covering the at least one inspection hole (4, 13), **characterized in that** adhesive is applied onto the plastic layer (14) and afterwards the mouthpiece cover or filter wrap material is separated and adhered to a filter strand (22).

2. Method according to claim 1, **characterized in that** onto the mouthpiece cover material and/or filter wrap material provided with at least one inspection hole (4, 13) a layer (14) of transparent or semi-transparent material is applied which covers the inspection hole (4, 13).

3. Method according to claim 2, **characterized in that** a cellophane layer is applied as layer (14).

4. Method according to claim 2 or 3, **characterized in that** the layer (14) is adhered and/or stamped onto the mouthpiece cover material and/or filter wrap material provided with at least one inspection hole (4, 13).

5. Method according to one of claims 1 to 4, **characterized in that** the mouthpiece cover material and/or the filter wrap material is paper and/or cellophane.

6. Method according to one of claims 1 to 5, **characterized in that** the mouthpiece cover material and/or the filter wrap material are provided with a predeterminable pattern consisting of a plurality of inspection holes (4, 13).

7. Method according to one of claims 1 to 6, **characterized in that** a plurality of inspection holes (4, 13) are provided arranged in at least one row.

8. Method according to claim 7, **characterized in that** the at least one row is a linear row.

9. Method according to claim 6 or 7, **characterized in that** the mouthpiece cover material and/or the filter wrap material are provided with at least two mutually parallel rows of inspection holes (4, 13).

10. Method according to one of claims 1 to 9, **characterized in that** at least one window (7) is formed from a plurality of spatially adjacent inspection holes (4, 13).

11. Method according to one of claims 1 to 10, **characterized in that** at least two inspection holes (4, 13) of different size are formed.

12. Method according to one of claims 1 to 11, **characterized in that** the inspection holes (4, 13) are produced by stamping and/or cutting sections of the mouthpiece cover material and/or the filter wrap material.

13. Method according to one of claims 1 to 12, **characterized in that** a laser is used to produce the inspection holes (4, 13).

14. Method according to one of claims 1 to 12, **characterized in that** a mechanical stamping device is used for the production of the inspection holes (4, 13).

15. Method according to one of claims 1 to 14, **characterized in that** at least one intermediate layer (11) is arranged between the mouthpiece cover material and the filter wrap material.

16. Method according to claim 14 or 15, **characterized in that** the at least one intermediate layer (11) also comprises at least one inspection opening (12).

17. Method according to claim 16, **characterized in that** the at least one inspection hole (12) of the at least one intermediate layer (11) is smaller than the inspection hole (4) of the mouthpiece cover (2).

18. A cigarette mouthpiece comprising a mouthpiece cover and a filter wrap, with the cigarette mouthpiece (9, 32, 38) being designed to be transparent at least in sections and a view through the mouthpiece cover (2, 39, 40) and/or the filter wrap (10, 34) to an underlying layer (35) being exposed, **characterized in that** the latter is produced according to a method as claimed in one of claims 1 to 17.

## Revendications

1. Procédé de production d'un embout de cigarette (9), dans lequel un revêtement d'embout et/ou un habillage de filtre est ou sont utilisés, étant entendu qu'un matériau de revêtement d'embout et/ou un matériau d'habillage de filtre présente ou présentent au moins une ouverture de vue (4, 13) d'une forme pouvant être prédéterminée, étant entendu qu'un matériau de revêtement d'embout ou d'habillage de filtre doté d'une couche de plastique (14) laminée recouvrant l'au moins une ouverture de vue (4, 13) est utilisé, **caractérisé en ce qu'**une application de colle est réalisée sur la couche de plastique (14) et le matériau de revêtement d'embout ou d'habillage de filtre est ensuite divisé en unités et collé sur un segment de filtre (22).

2. Procédé selon la revendication 1, **caractérisé en ce que** sur le matériau de revêtement d'embout et/ou le matériau d'habillage de filtre doté d'au moins une ouverture de vue (4, 13) est appliquée une couche (14) d'un matériau transparent ou semi-transparent qui recouvre l'ouverture de vue (4, 13).

3. Procédé selon la revendication 2, **caractérisé en ce qu'**une couche de cellophane est appliquée comme couche (14).

4. Procédé selon la revendication 2 ou 3, **caractérisé en ce que** la couche (14) est collée et/ou empreinte sur le matériau de revêtement d'embout et/ou le matériau d'habillage de filtre doté d'au moins une ouverture de vue (4, 13).

5. Procédé selon l'une des revendications 1 à 4, **caractérisé en ce que** le matériau de revêtement d'embout et/ou le matériau d'habillage de filtre est du papier et/ou du cellophane.

6. Procédé selon l'une des revendications 1 à 5, **caractérisé en ce que** le matériau de revêtement d'embout et/ou le matériau d'habillage de filtre sont dotés d'un motif pouvant être prédéterminé réalisé avec plusieurs ouvertures de vue (4, 13).

7. Procédé selon l'une des revendications 1 à 6, **caractérisé en ce que** plusieurs ouvertures de vue (4, 13) agencées dans au moins une rangée sont prévues.

8. Procédé selon la revendication 7, **caractérisé en ce que** l'au moins une rangée est une rangée linéaire.

9. Procédé selon la revendication 6 ou 7, **caractérisé en ce que** le matériau de revêtement d'embout et/ou le matériau d'habillage de filtre sont dotés d'au moins deux rangées parallèles l'une à l'autre d'ouvertures de vue (4, 13).

10. Procédé selon l'une des revendications 1 à 9, **caractérisé en ce qu'**au moins une fenêtre (7) est formée à partir de plusieurs ouvertures de vue (4, 13) pratiquées dans des positions adjacentes.

11. Procédé selon l'une des revendications 1 à 10, **caractérisé en ce qu'**au moins deux ouvertures de vue (4, 13) de tailles différentes sont formées.

12. Procédé selon l'une des revendications 1 à 11, **caractérisé en ce que** les ouvertures de vue (4, 13) sont réalisées par un poinçonnage et/ou une découpe de sections du matériau de revêtement d'embout et/ou du matériau d'habillage de filtre.

13. Procédé selon l'une des revendications 1 à 12, **caractérisé en ce qu'**un laser est utilisé aux fins de la réalisation des ouvertures de vue (4, 13).

14. Procédé selon l'une des revendications 1 à 12, **caractérisé en ce qu'**un dispositif de poinçonnage mécanique est utilisé aux fins de la réalisation des ouvertures de vue (4, 13).

15. Procédé selon l'une des revendications 1 à 14, **caractérisé en ce qu'**au moins une couche intermédiaire (11) est agencée entre le matériau de revêtement d'embout et le matériau d'habillage de filtre.

16. Procédé selon la revendication 14 ou 15, **caractérisé en ce que** l'au moins une couche intermédiaire (11) présente également au moins une ouverture de vue (12).

17. Procédé selon la revendication 16, **caractérisé en ce que** l'au moins une ouverture de vue (12) de l'au moins une couche intermédiaire (11) est plus petite que l'ouverture de vue (4) du revêtement d'embout (2).

18. Embout de cigarette comprenant un revêtement d'embout et un habillage de filtre, dans lequel l'embout de cigarette (9, 32, 38) est réalisé de façon transparente au moins dans certaines sections et une vue est donnée librement à travers le revêtement d'embout (2, 39, 40) et/ou l'habillage de filtre (10, 34) sur une couche (35) sous-jacente, **caractérisé en ce qu'**il est produit suivant un procédé selon l'une des revendications 1 à 17.
